# EUROPÄISCHE PATENTSCHRIFT

(11) **EP 3 514 479 B1**
(45) Veröffentlichungstag und Bekanntmachung des Hinweises auf die Patenterteilung: **28.02.2024**
(21) Anmeldenummer: 19154258.8
(22) Anmeldetag: 20.10.2016
(51) Int. Cl.: F42B 12/06, F42B 12/44, F42B 12/20

(54) **MEHRZWECKGESCHOSS**
MULTI-PURPOSE PROJECTILE
PROJECTILE À USAGE MULTIPLE

(43) Veröffentlichungstag der Anmeldung: 24.07.2019
(62) Teilanmeldung aus: 16405018.9
(73) Patentinhaber: RUAG Ammotec AG, 3602 Thun (CH)
(72) Erfinder: Muster, Michael, 3600 Thun (CH); Bucher, Markus, 3033 Wohlen (CH); Gfeller, Markus, 3628 Uttigen (CH)
(74) Vertreter: Schmid, Nils T.F.

(56) Entgegenhaltungen:
- BE-A- 905 373
- DE-A1- 2 727 970
- DE-C- 308 457
- US-A- 3 208 385
- US-A- 4 444 112

## Beschreibung

Die vorliegende Erfindung bezieht sich auf ein Mehrzweckgeschoss nach dem Oberbegriff des Patentanspruchs.

Ein sogenanntes Sprengbrandgeschoss (engl. Incendiary shell) ist aus der US-PS 3 208 385 bekannt, welches beim Aufschlag auf ein hartes Ziel einen frontseitigen Brandsatz initiiert. Ein dahinter befindlicher, hohler Geschosskörper ist mit einem weiteren Brandsatz gefüllt und enthält eine Sollbruchstelle, so dass bei dessen Eindringen ins Ziel beide Brandsätze wirken. Diese Art Munition wurde ab den 60er Jahren als Panzerbrandgeschoss eingesetzt.

Ein weiteres Sprengbrandgeschoss, ist aus der DE -OS- 2 323 798 bekannt, dieses enthält einen unterkalibrigen, zentralen Durchschlagskern aus Hartmetall, welcher von einer pyrotechnischen Masse ummantelt ist. Der Durchschlagskern ist auf einem kalibergleichen Heckteil aufgesetzt, das als Treibspiegel wirkt und im Ziel über eine Sollbruchstelle abgetrennt wird. Dem Durchschlagskern ist ein Brandsatz vorgelagert, der gleichzeitig als Treffermarkierung dient.

Analog wirkende Sprengbrandgeschosse wurden später Mehrzweckgeschosse (DE -A1-27 27 970; US-PS 4 444 112; EP -A3- 0 531 697) genannt.

Alle oben aufgeführten Geschosse haben eine unbefriedigende Durchschlagsleistung und/oder der erzielte Durchmesser der Durchschlagsbohrung stellt einen zu großen hydraulischen Widerstand dar, so dass der Brandsatz den Innenbereich des Ziels nicht wirksam erreicht.

Es ist daher Aufgabe der Erfindung ein Mehrzweckgeschoss zu schaffen, dass eine große Durchschlagsleistung sowohl in Bezug auf die Durchschlagstiefe, als auch auf den Durchschlagsdurchmesser aufweist. Die erzielte Bohrung soll für die Plasmen der Brandsätze einen nur geringen Strömungswiderstand haben.

Ebenfalls sollen die aerodynamischen Eigenschaften des Geschosses hervorragend sein, insbesondere muss die Auftreffgeschwindigkeit im Ziel hoch sein. Dies um einerseits eine sichere Initiierung des Anzündsatzes zu gewährleisten und anderseits dem Durchschlagskern den erforderlichen kinetischen Impuls zu verleihen. Die Geschosskonstruktion soll kostengünstig und präzise aus wenigen Teilen herstellbar sein, und auch eine gute Innenballistik im Geschosslauf aufweisen. Insbesondere sind laufschonende Eigenschaften gewünscht. Nicht zu Letzt soll das Geschoss auch mit konventionellen Mitteln und Verfahren in großen Serien produzierbar sein.

Diese Aufgabe ist durch die Merkmale des Patentanspruch 1 gelöst. Der hier genannte Durchschlagskern ist aus Fertigungsgründen vorzugsweise einstückig, kann aber auch mehrteilig sein. In jedem Fall ist der Übergangsbereich zwischen dem Frontteil und dem eigentlichen Durchschlagsteil als Sollbruchstelle ausgebildet, so dass beim Eindringen in das Ziel eine Splitterwirkung entsteht. Dies erlaubt dem Durchschlagsteil mit der vollen kinetischen Energie auch massive Platten zu durchdringen.

In abhängigen Ansprüchen sind vorteilhafte Weiterbildungen des Erfindungsgegenstands beschrieben.

Günstig sind kupferhaltige Vollmantel gemäß Anspruch 2, da diese im Geschosslauf gute Gleiteigenschaften aufweisen.

Besonders bewährt hat sich Tombak nach Anspruch 3.

Die in der Spitze des Geschossmantels eingelagerte pyro-technische Ladung bewirkt beim Aufprall auf das Ziel einen Lichtblitz und entzündet dabei den nachfolgenden Hochleistungssprengstoff. Dadurch wird die oben erwähnte Splitterwirkung erzeugt. Diese relativ große pyrotechnische Ladung ist optimal, weil sie sich auch bei nicht sehr harten Zielen leicht entzündet und einen hellen Lichtblitz erzeugt, was für eine sichere Trefferverfolgung wichtig ist.

Beim Eindringen des Geschosses in ein Ziel entsteht eine derart hohe Reibungsenergie, welche die periphere Ladung, Anspruch 4 entzündet.

Gemäß Anspruch 5 lässt sich ein hochverdichteter Hochleistungssprengstoff passgenau im Frontteil des Durchschlagskerns einfügen.

Die Lagerung des Durchschlagskerns als solcher, im Vollmantel, ist mechanisch sehr vorteilhaft, ergibt sich doch daraus dessen genaue zentrische Lagerung und der Zwischenraum zwischen den frontseitigen und heckseitigen Kontaktstellen bleibt elastisch, was einerseits die Reibung im Geschosslauf verringert und anderseits die Abschussgeschwindigkeit und die kinetische Aufprallenergie im Ziel erhöht, Anspruch 6.

Der nach Anspruch 6 gebildete Zwischenraum wird nach Anspruch 7 durch einen Verbundwerkstoff - eine weitere pyrotechnische Mischung - ausgefüllt, was eine Erhöhung der Menge an Brandsatz bewirkt, ohne die gewünschte Elastizität des Vollmantels zu verlieren.

Der Erfindungsgegenstand erlaubt problemlos den heckseitigen Einbau einer zusätzlichen pyrotechnischen Markierladung zur Flugbahnverfolgung, Anspruch 8.

Zur Erhöhung der Durchschlagsleistung ist zumindest dessen Spitze gehärtet. Es kann aber auch das ganze Frontteil des Durchschlagskerns gehärtet und/oder aus einem harten Material, beispielsweise Titan gefertigt sein. Ebenfalls können das Frontteil und der eigentliche Durchschlagskern aus zwei Werkstoffen bestehen, die passgenau gefügt sind; vgl. Anspruch 9 und 10.

Ausgehend von einstückigen Durchschlagsgeschossen kann der Durchschlagskern als Spitze aber auch als konkave Ausnehmung ausgebildet sein, wobei letztere auf Grund ihrer scharfen Kanten - nach dem Splittern des Frontteils - eine zusätzliche Wirkung nach Art eines Lochstempels ergibt, Anspruch 11.

Durch longitudinale Kerben im Hohlraum des Frontteils des Durchschlagskerns, Anspruch 12, wird die notwendige Energie zur Splitterwirkung reduziert.

Als Hochleistungssprengstoff im Frontteil des Durchschlagskerns sind konventionelle Ladungen nach den im Anspruch 13 genannten Sprengstoffen einsetzbar.

Eine extreme Leistungssteigerung kann durch den Einsatz von energetischen Nanomaterialien, Anspruch 14, erreicht werden.

Besonders bewährt hat sich das in Anspruch 15 genannte Geschosskaliber, da dieses auch von leichten Waffen abfeuerbar ist.

Nachfolgend werden an Hand von Zeichnungen Ausführungsbeispiele des Erfindungsgegenstands erläutert, wobei für gleichwirkende Teile gleiche Bezugszeichen verwendet sind.

Es zeigen, in vereinfachter Darstellung:
- Fig. 1: ein Mehrzweckgeschoss mit Durchschlagskern und Brandsätzen,
- Fig. 2: eine Variante eines Mehrzweckgeschosses mit heckseitiger Markierladung,
- Fig. 3: den Durchschlagskern nach Fig. 1 in einer einzelnen Schnittdarstellung,
- Fig. 4: eine Variante eines Durchschlagskerns,
- Fig. 5: eine weitere Variante zum Durchschlagskern Fig. 1 mit longitudinalen Kerben und
- Fig. 6: eine Frontalansicht auf die zylindrische Ausnehmung 6‴ des Durchschlagskerns nach Fig. 5.

In Figur 1 ist an einem Mehrzweckgeschoss dessen Vollmantel mit 1 bezeichnet; dieses Geschoss wird in einem üblichen Lauf (nicht dargestellt) in Flugrichtung F abgeschossen. Der Vollmantel 1 weist eine abgeplattete Spitze 2 auf um beim Aufschlag am Ziel eine sichere Zündung eines in der Geschossspitze eingelagerten Pyrotechnische Mischung 3 zu erzielen. Anschließend an den Pyrotechnische Mischung 3 befindet sich ein Durchschlagskern 6, mit seiner frontseitigen zylindrischen Hohlraum 5 in Form einer Bohrung, welche einen Hochleistungssprengstoff 5' aufnimmt. In den Sprengstoff 5' ragt aus dem kegelförmigen Boden eine ogive Spitze 7. Der Durchschlagskern 6 ist einstückig ausgebildet und im Innern des Vollmantels frontseitig im Bereich 8 und heckseitig im Bereich 10 formschlüssig zentriert. Zwischen dem Schaft des Durchschlagskerns 6 und seinem frontseitigen Bereich befinden sich scharfe Übergänge in Form einer umlaufenden Kante 9 welche beim Aufschlag des Geschosses als konzentrische Sollbruchstelle 11 wirkt.

Peripher zum Schaft des Kerns 6 ist ein Verbundwerkstoff 4 eingelagert, der in eine Polymermatrix ein Metallpulver enthält, welches sich im Ziel ebenfalls entzündet.

Analog zu Fig. 1 ist das Ausführungsbeispiel nach Fig. 2 ausgestaltet; es enthält zusätzlich in einer heckseitigen Bohrung 13 eine Markierladung 14 (auch Leuchtsatz genannt), die beim Abschuss des Geschosses durch eine Zündladung 12 initiiert wird. - Dies erlaubt eine Verfolgung der Flugbahn bis zum Ziel. Auch hier erzeugt der Pyrotechnische Mischung 3 beim Aufprall auf das Ziel einen Lichtblitz, der eine sichere Detektion des Einschlags im Ziel gewährleistet. Das frontseitige Teil des Durchschlagskerns 6 dringt beim Aufschlag ins Ziel ein, wo der Hochleistungssprengstoff 5' detoniert und die zylindrische Ausnehmung 6' an den Sollbruchstellen abtrennt und zersplittert. Dadurch entsteht eine Art Vorbohrung, so dass das verbleibende Teil des Durchschlagskerns 6 mit seiner ogiven Spitze 7 das Ziel durchschlagen kann und gleichzeitig den beim Aufschlag, mit geringer Verzögerung ebenfalls initiierten Verbundwerkstoff 4 (Polymermatrix/Metallpulver) als Brandsatz mitführt.

Der weitere Verbundstoff 4 wurde schichtweise in den Vollmantel mittels Spritztechnik peripher formgenau angelagert. Er brennt dementsprechend mit einer nochmaligen geringfügigen zeitlichen Verzögerung im Ziel ab und erhöht damit die totale Brandwirkung beim Durchschlag. Dadurch wird die gesamte Leuchtdauer erhöht und damit die Treffermarkierungszeit verlängert.

Alternativ können - hier nicht gezeichnet - am Heckteil des Durchschlagskerns 6 Sacklochbohrungen vorhanden sein, die zusammen mit radialen Bohrungen das Einpressen des peripheren Verbundwerkstoffs 4 ermöglichen. Dies ergibt, durch die Wahl des Druckverlaufs beim Einpressen des Verbundwerkstoffs 4 den Vorteil einer präzisen Einstellung der Elastizität (Reibung im Lauf) des Vollmantels 1.

Weitere Ausführungsbeispiele von Durchschlagskernen sind in Fig. 3 bis Fig. 6 ersichtlich. Fig. 3 zeigt den Durchschlagskern 6 mit seinem Frontteil 6', mit dem kegelförmigen Boden mit kegelförmiger Spitze 7', mit einem Kegelwinkel α von 60°. Die Variante nach Fig. 4 enthält an Stelle eines spitzen Kegels eine Ausnehmung mit einem konkaven Boden im Frontteil 6", mit einem Kegelwinkel von 120°. Fig. 5 enthält zusätzlich zu der Darstellung nach Fig. 3, zwölf longitudinale Kerben 15 im Frontteil 6‴, wodurch die Kerben 15 ein sicheres Zersplittern des frontseitigen Teils des Durchschlagskerns 6‴ sichern. Fig. 6 ist eine Ansicht auf das Frontteil 6‴, worin man die Kerben 15, leicht als Sollbruchstellen erkennt.

Die Ausgestaltung der Spitzen 7, 7' kann dem hauptsächlichen Einsatzzweck des Geschosses angepasst werden: So ist eine ogive Spitze 7 günstig um ein Abprallen des Geschosses bei dessen schiefwinkligen Auftreffen am Ziel zu verhindern. Die Varianten nach den Beispielen 3 bis 5 sind fertigungstechnisch günstig. Die Kerben 15, Fig. 5 und Fig. 6 sind aus Darstellungsgründen grösser gezeichnet; als hohe Kerbfaktoren genügen bekanntlich Spitzeinkerbungen von wenigen Zehntelmilimetern, die durch Stoßen (Räumnadel) leicht erzeugbar sind.

Als Pyrotechnische Mischung 3 eignen sich Verbundstoffe bei denen ein Metallpulver in eine Polymermatrix eingelagert ist. Besonders bewährt hat sich als Polymermatrix Polyetherketon, wie in der PCT/EP2016/069462 vorgeschlagen wurde. Diese Art Verbundstoff lässt sich schichtweise in die Spitze des Vollmantels 1 - über dessen heckseitige Bohrung - einspritzen, bevor die nachfolgenden Bestandteile eingefügt werden und der Boden gebördelt wird.

Als Hochleistungssprengstoff 5 eignen sich Pentrit (PETN), Hexogen (RDX), insbesondere aber Octastit 8 (nach EP -A1- o 068 528), welcher auf Grund seiner hohen Phlegmatisierung hochverdichtet und trotzdem zeitgerecht wirkt, d.i. erst nach dem Eindringen ins Ziel explodiert und dem Durchschlagskern "freie Bahn" gibt.

Besondere Erwartungen werden in die hochenergetischen Nano-Sprengstoffe gesetzt, deren Sprengwirkung ein Mehrfaches bisheriger Hochleistungssprengstoffe betragen soll. Derartige Nanomaterialien werden derzeit entwickelt und untersucht; sie dienen generell als Treibladungen und pyrotechnische Komponenten. Siehe dazu: www.isl.eu/de/forschung/neue-energetische-stoffe-und-schutzmaterialien. Sowie "Treibstoffe & Treibladung Systeme": www.ict.fraunhofer.de/de/komp/em/treib.html.

Der Erfindungsgegenstand stellt eine offene Konstruktion dar, d.h. sie kann auf verschiedenste Art modifiziert, mit unterschiedlichen Materialien kombiniert und an den beabsichtigten, spezifischen Einsatzzweck angepasst werden, so u.a. auch mittels Einlagen aus Metallsplittern.

Zur Erhöhung der Durchschlagsleistung kann der zylindrische Schaft des Durchschlagskerns 6 ebenfalls ogivenförmig ausgestaltet sein.

### Bezugszeichenliste

- 1: Vollmantel (Mehrzweckgeschoss)
- 2: abgeplattete Spitze
- 3: Pyrotechnische Mischung (Ladung)
- 4: Verbundwerkstoff
- 5: Hohlraum
- 5': Hochleistungssprengstoff
- 6: Durchschlagskern, einstückig
- 6': zylindrisches Frontteil von 6 (mit kegel-förmigem Boden)
- 6": zylindrisches Frontteil von 6 (mit konkavem Boden)
- 6‴: zylindrisches Frontteil von 6 mit zusätzlichen Kerbfaktoren
- 7: ogive Spitze an 6 (gehärtet)
- 7': kegelförmige Spitze an 6 (gehärtet)
- 8: frontseitiger Formschluss
- 9: umlaufende scharfe Kante
- 10: heckseitiger Formschluss
- 11: Sollbruchstellen (konzentrisch)
- 12: heckseitige Zündladung
- 13: Bohrung
- 14: Markierladung
- 15: Kerben (longitudinal)
- F: Flugrichtung
- α: Kegelwinkel von 7'
- β: konkaver Kegelwinkel

## Patentansprüche

1. Vollmantel-Mehrzweckgeschoss mit einem zentralen Durchschlagskern mit einer frontseitigen Ausnehmung und wenigstens einer, vor dem Durchschlagskern gelagerten pyrotechnischen Ladung, wobei der Durchschlagskern eine Sollbruchstelle aufweist, die beim Aufprall am Ziel splittert, **dadurch gekennzeichnet, dass** der Durchschlagskern (6,6') in seinem Frontteil einen offenen Hohlraum (5) aufweist, der mit einer Sprengladung (5') ausgefüllt ist, und eine Einschnürung enthält, derart, dass beim Aufprall auf einem Ziel durch einen Sollbruch zwischen dem Hohlraum (5) und einer scharfen Kante (9) an der Einschnürung eine Splitterwirkung entsteht.

2. Vollmantel-Mehrzweckgeschoss nach Anspruch 1, **dadurch gekennzeichnet, dass** der Vollmantel (1) aus Kupfer oder einer kupferhaltigen Legierung oder Plattierung besteht.

3. Vollmantel-Mehrzweckgeschoss nach Anspruch 2, **dadurch gekennzeichnet, dass** der Vollmantel (1) und/oder dessen Plattierung aus Tombak bestehen.

4. Vollmantel-Mehrzweckgeschoss nach Anspruch 1, **dadurch gekennzeichnet, dass** die am Durchschlagskern (6,6') peripher gelagerte pyrotechnische Mischung (3) eine Polymermatrix, vorzugsweise Polyetherketone mit eingelagertem Metallpulver, wie Titan, Magnesium, Aluminium oder Zirkon und/oder Mischungen davon, ist.

5. Vollmantel-Mehrzweckgeschoss nach Anspruch 1, **dadurch gekennzeichnet, dass** im Frontteil (6') in dessen Hohlraum (5) ein Hochleistungssprengstoff (5') eingepresst, eingespritzt oder eingeklebt ist.

6. Vollmantel-Mehrzweckgeschoss nach Anspruch 1, **dadurch gekennzeichnet, dass** der Durchschlagskern (6,6') im Vollmantel (1) diesen frontseitig (8) und heckseitig (10) partiell formschlüssig kontaktiert.

7. Vollmantel-Mehrzweckgeschoss nach Anspruch 6, **dadurch gekennzeichnet, dass** der Zwischenraum zwischen den Kontaktstellen (8,10) des Durchschlagskerns (6,6') und dem Vollmantel (1) durch eine entzündliche polymer Mischung und/oder durch pulverförmige entzündbare Metalle (4) ausgefüllt ist.

8. Vollmantel-Mehrzweckgeschoss nach Anspruch 1, **dadurch gekennzeichnet, dass** zur Flugbahnverfolgung im Heck des Durchschlagskerns (6,6') eine pyrotechnische Markierladung (14) vorgesehen ist, die beim Abschuss aus einem Lauf durch eine Zündladung (12) initiiert ist.

9. Vollmantel-Mehrzweckgeschoss nach Anspruch 1, **dadurch gekennzeichnet, dass** in das Heck des Hohlraums (5) des Frontteils (6') eine ogive oder kegelförmige, gehärtete Spitze (7;7') ragt.

10. Vollmantel-Mehrzweckgeschoss nach Anspruch 1, **dadurch gekennzeichnet, dass** das gesamte Frontteil (6') gehärtet ist.

11. Vollmantel-Mehrzweckgeschoss nach Anspruch 1, **dadurch gekennzeichnet, dass** in das Heck des Hohlraums (5) des Frontteils (6') eine konkave, kegelförmige Ausnehmung mit einem Kegelwinkel (β) von 90° bis 120° vorgesehen ist.

12. Vollmantel-Mehrzweckgeschoss nach Anspruch 1, **dadurch gekennzeichnet, dass** im Hohlraum (5) longitudinale Kerben (15) in gleichen Abständen eingelassen sind.

13. Vollmantel-Mehrzweckgeschoss nach Anspruch 5, **dadurch gekennzeichnet, dass** der Hochleistungssprengstoff (5') Penetrit (PETN) oder Hexogen (RDX) oder Octastit 8 ist.

14. Vollmantel-Mehrzweckgeschoss nach Anspruch 5, **dadurch gekennzeichnet, dass** der Hochleistungssprengstoff (5') ein energetisches Nanomaterial ist.

15. Vollmantel-Mehrzweckgeschoss nach Anspruch 1, **dadurch gekennzeichnet, dass** dieses ein Kaliber von 12,7 mm aufweist.

## Claims

1. A full jacked multi-purpose projectile having a central punch through core with a recess on the front side and at least one pyrotechnic charge mounted in front of the punch through core, wherein the punch through core comprises a predetermined breaking point which splinters on impact with the target, **characterized in that** the punch through core (6, 6') comprises an open cavity (5) on its front part, wherein the open cavity (5) is filled with an explosive charge (5'), and comprises a constriction, in such a way that, on impact with a target, a splintering effect occurs due to a predetermined break between the cavity (5) and a sharp edge (9) at the constriction.

2. A full jacked multi-purpose projectile according to claim 1, **characterized in that** the full jacket (1) consists of copper or a copper-containing alloy or cladding.

3. A full jacked multi-purpose projectile according to claim 2, **characterized in that** the full jacket (1) and/or its cladding consists of tombac.

4. A full jacked multi-purpose projectile according to claim 1, **characterized in that** pyrotechnic mixture (3) peripherally mounted on the punch through core (6, 6') is a polymer matrix, preferably polyether ketones with incorporated metal powder, such as titanium, magnesium, aluminum or zirconium, and/or mixtures thereof.

5. A full jacked multi-purpose projectile according to claim 1, **characterized in that** a high-performance explosive (5') is pressed, injected, or glued into the cavity (5) of the front part (6').

6. A full jacked multi-purpose projectile according to claim 1, **characterized in that** the punch through core (6, 6') in the full jacket (1) contacts the full jacked (1) partially in a form-fitting manner on the front side (8) and on the back side (10).

7. A full jacked multi-purpose projectile according to claim 6, **characterized in that** the interspace between the contact points (8, 10) of the punch through core (6, 6') and the full jacket (1) is filled by a flammable polymer mixture and/or by powdery flammable metals (4).

8. A full jacked multi-purpose projectile according to claim 1, **characterized in that** a pyrotechnic marking charge (14) is provided in the back of the punch through core (6, 6') for trajectory tracking, wherein the pyrotechnic marking charge (14) is initiated by an ignition charge (12) on firing from a barrel.

9. A full jacked multi-purpose projectile according to claim 1, **characterized in that** an ogive or cone shaped hardened point (7, 7') protrudes into the back of the cavity (5) of the front part (6').

10. A full jacked multi-purpose projectile according to claim 1, **characterized in that** the entire front part (6) is hardened.

11. A full jacked multi-purpose projectile according to claim 1, **characterized in that** a concave, cone shaped recess (6') having a cone angle (β) from 90° to 120° is provided in the back of the cavity (5) of the front part (6').

12. A full jacked multi-purpose projectile according to claim 1, **characterized in that** longitudinal notches (15) are formed in equal distances into the cavity (5).

13. A full jacked multi-purpose projectile according to claim 5, **characterized in that** the high-performance explosive (5') is penthrite (PETN), or hexogen (RDX), or octastite 8.

14. A full jacked multi-purpose projectile according to claim 5, **characterized in that** the high-performance explosive (5') is an energetic nanomaterial.

15. A full jacked multi-purpose projectile according to claim 1, **characterized in that** it has a calibre of 12,7 mm.

## Revendications

1. Projectile blindé à usages multiples avec un noyau de pénétration central avec un évidement avant et au moins une charge pyrotechnique logée avant le noyau de pénétration, sachant que le noyau de pénétration comporte un point de rupture théorique, qui se fragmente à l'impact sur la cible, **caractérisé en ce que** le noyau de pénétration (6, 6') comporte dans sa partie avant un espace creux ouvert (5), qui est rempli d'une charge explosive (5') et contient un rétrécissement de telle manière que lors de l'impact sur la cible un effet de fragmentation est créé au rétrécissement par une rupture théorique entre l'espace creux (5) et une arête vive (9).

2. Projectile blindé à usages multiples selon la revendication 1, **caractérisé en ce que** le blindage (1) est composé de cuivre ou d'un alliage ou d'un placage à base de cuivre.

3. Projectile blindé à usages multiples selon la revendication 2, **caractérisé en ce que** le blindage (1) et/ou le placage de celui-ci est en Tombak.

4. Projectile blindé à usages multiples selon revendication 1, **caractérisé en ce que** le mélange pyrotechnique (3) logé en périphérie sur le noyau de pénétration (6, 6') est une matrice polymère, de préférence de polyéthercétone avec de la poudre métallique incorporée, comme du titane, du magnésium, de l'aluminium ou du zircon et/ou des mélanges de ceux-ci .

5. Projectile blindé à usages multiples selon la revendication 1, **caractérisé en ce qu'**une matière explosive à haute performance (5') est insérée par pressage, injectée ou encollée dans la partie avant (6') dans l'espace creux (5) de celle-ci.

6. Projectile blindé à usages multiples selon la revendication 1, **caractérisé en ce que** le noyau de pénétration (6, 6') dans le blindage (1) vient en contact en face avant (8) et à l'arrière (10) avec celui-ci en partie par conformité de forme.

7. Projectile blindé à usages multiples selon la revendication 6, **caractérisé en ce que** l'espace intermédiaire situé entre les points de contact (8, 10) du noyau de pénétration (6, 6') et le blindage (1) est rempli par un mélange polymère inflammable et/ou par des métaux inflammables pulvérulents (4).

8. Projectile blindé à usages multiples selon la revendication 1, **caractérisé en ce qu'**à l'arrière du noyau de pénétration (6, 6'), une charge de marquage pyrotechnique (14) pour la poursuite de la trajectoire est prévue, qui est amorcée par une charge d'amorçage (12) lors du tir au départ d'un canon.

9. Projectile blindé à usages multiples selon la revendication 1, **caractérisé en ce qu'**une pointe durcie (7, 7') en forme d'ogive ou conique dépasse à l'arrière de l'espace creux (5) de la partie avant (6').

10. Projectile blindé à usages multiples selon la revendication 1, **caractérisé en ce que** toute la partie avant (6') est durcie.

11. Projectile blindé à usages multiples selon la revendication 1, **caractérisé en ce qu'**à l'arrière de l'espace creux (5) de la partie avant (6') est prévu un évidement concave, conique avec un angle de cône (β) de 90° à 120°.

12. Projectile blindé à usages multiples selon la revendication 1, **caractérisé en ce que** des encoches longitudinales (15) sont pratiquées à des distances égales dans l'espace creux (5).

13. Projectile blindé à usages multiples selon la revendication 5, **caractérisé en ce que** la matière explosive à haute performance (5') est de la Penetrit (PETN) ou de l'Hexogène (RDX) ou de l'Octastit 8.

14. Projectile blindé à usages multiples selon la revendication 5, **caractérisé en ce que** la matière explosive à haute performance (5') est un nanomatériau énergétique.

15. Projectile blindé à usages multiples selon la revendication 1, **caractérisé en ce que** celui-ci comporte un calibre de 12,7 mm.
